# EUROPÄISCHE PATENTSCHRIFT

(11) **EP 1 056 598 B1**
(45) Veröffentlichungstag und Bekanntmachung des Hinweises auf die Patenterteilung: **02.10.2002**
(21) Anmeldenummer: 99908901.4
(22) Anmeldetag: 15.02.1999
(51) Int. Cl.: B41F 23/08

(54) **BOGENROTATIONSDRUCKMASCHINE MIT DRUCKEINHEITEN FÜR DEN MEHRFARBENDRUCK UND WENIGSTENS EINER BESCHICHTUNGSEINHEIT**
SHEET-FED LETTERPRESS ROTARY WITH PRINTING UNITS FOR MULTICOLOUR PRINTING AND AT LEAST ONE COATING UNIT
ROTATIVE A FEUILLES COMPORTANT DES UNITES D'IMPRESSION POUR L'IMPRESSION EN POLYCHROMIE ET AU MOINS UNE UNITE DE COUCHAGE

(30) Priorität: 21.02.1998 DE 19807505
(43) Veröffentlichungstag der Anmeldung: 06.12.2000
(73) Patentinhaber: MAN Roland Druckmaschinen AG, 63075 Offenbach (DE)
(72) Erfinder: STAMME, Rainer, D-86179 Augsburg (DE); JUNG, Ulrich, D-65551 Limburg (DE); RICHTER, Franz-Peter, D-64407 Fränkisch-Crumbach (DE); STAHL, Dietmar, D-63179 Obertshausen (DE)
(74) Vertreter: Stahl, Dietmar, Dipl.-Ing.
(86) Internationale Anmeldenummer: EP9900980
(87) Internationale Veröffentlichungsnummer: WO99042291

(56) Entgegenhaltungen:
- EP-A- 0 813 957
- WO-A-97/24233

## Beschreibung

Die Erfindung betrifft eine Bogenrotationsdruckmaschine mit Druckeinheiten für den Mehrfarbendruck und wenigstens einer Beschichtungseinheit nach dem Oberbegriff des Hauptanspruches.

Eine Bogenrotationsdruckmaschine dieser Art ist aus der EP 0 620 115 B1 bekannt. Zum Inline-Beschichten von Bedruckstoffen sind wenigstens zwei Lakkiereinheiten vorgesehen. Die in Bogenlaufrichtung vorgeordnete Lackiereinheit ist dabei als Flexodruckwerk mit einem eine Hochdruckform tragenden und mit dem bogenführenden Druckzylinder in Kontakt stehenden Formzylinder, einer mit dem Formzylinder in Kontakt stehenden gerasterten Auftragwalze zum Einfärben (Beschichten) und einem anstellbaren Kammerrakel, das mit einer Förderpumpe zur Beschichtungsflüssigkeitszufuhr und einer Saugpumpe zur Beschichtungsflüssigkeitsrückführung verbunden ist, ausgebildet.
Von Nachteil ist hierbei, daß bei erneuten Beschichtungsaufträgen die Druckform auf dem Formzylinder ausgetauscht werden muß und ggf. ist die ursprüngliche Rasterwalze gegen eine Rasterwalze mit abweichendem Schöpfvolumen auszutauschen. Der Wechsel der Druckform ist manuell als auch automatisiert aufwendig zu lösen und darüber hinaus entstehen durch die Umrüstung bedingte Stillstandszeiten an der Druckmaschine.

Aus der DE 195 03 951 A1 ist ein Verfahren sowie eine Vorrichtung für den Tiefdruck bekannt. Danach sind die Vertiefungen (Näpfchen) einer Tiefdruckrohform als Grundraster gleichmäßig mittels einer verflüssigbaren Substanz durch eine Auftragseinrichtung befüllbar, anschließend ist bildmäßig das Substanzmaterial mittels einer Bildpunkt-Übertragungseinrichtung aus den Vertiefungen abtragbar und die derart bildmäßig gerasterte Tiefdruckform ist mittels eines Einfärbesystems einfärbbar, um danach im Tiefdruck drucken zu können. Nach dem Druckvorgang ist die Tiefdruckform auf die Tiefdruckrohform regenerierbar und die Vertiefungen sind anschließend wieder befüllbar.

Gemäß DE 39 06 648 A1 ist ein Auftragwerk für eine Druckmaschine bekannt, das im Offsetdruck, im Tiefdruck oder im Hochdruck einsetzbar ist. Als Auftragwerk weist dieses im Tiefdruck eine in einen Flüssigkeitsbehälter eintauchende Auftragwalze auf, welche die Flüssigkeit über einen gerasterten Formzylinder auf den Druckzylinder 1 aufträgt. Der gerasterte Formzylinder weist keinen Zylinderkanal zur zeitweiligen Aufnahme von Bogenhaltesystemen auf.

Der Erfindung liegt die Aufgabe zugrunde, eine Bogenrotationsdruckmaschine der eingangs beschriebenen Art zu schaffen, die die genannten Nachteile vermeidet, die mit ihren Druckeinheiten und insbesondere mit wenigstens einer Beschichtungseinheit, bei der ein Druckformwechsoi hinfällig ist, universeller einsetzbar ist und die Rüstzeiten spürbar reduziert.
Die Aufgabe wird durch die Ausbildungsmerkmale der Patentansprüche 1 und 9 gelöst. Weiterbildungen ergeben sich aus den abhängigen Ansprüchen.

Die erfindungsgemäße Lösung gestattet es, neben der Erstellung eines Mehrfarbendruckes wenigstens eine Inline-Beschichtung auf einen Bedruckstoff aufzubringen. Dabei ist die Inline-Beschichtung neben dem bekannten Einfärben - durch Dosierung der Beschichtungsflüssigkeitsmenge - des Bedruckstoffes als bildmäßige (sujetbedingte) vorzugsweise Inline-Bebilderung mit einer Inline-Beschichtung durchführbar.
Die vorzugsweise mittels Leitstand gesteuerte Bogenrotationsdruckmaschine weist dazu neben den Druckeinheiten wenigstens eine Beschichtungseinheit auf, die zumindest aus einem Bogenführungszylinder, einem Formzylinder sowie einem Dosiersystem mit einer gerasterten Auftragwalze als Tiefdruckrohform oder dem Formzylinder selbst als Tiefdruckrohform gebildet ist.

Weiterhin gestattet die erfindungsgemäße Lösung eine Inline-Beschichtung in der Beschichtungseinheit und eine Erzeugung der Tiefdruckform auf der Auftragwalze oder dem Formzylinder außerhalb der Bogenrotationsdruckmaschine in einer separaten Einrichtung.
Dabei ist eine derartige separate Einrichtung auch an oder auf einer Druckeinheit und/oder Beschichtungseinheit separat anordbar. Das Wechseln der Auftragwalze oder des Formzylinders zwischen der Beschichtungseinheit und der separaten Einrichtung zur Erzeugung der Tiefdruckform ist manuell oder bevorzugt mittels eines Handhabesystems durchführbar. Alternativ ist dieses Prinzip auf eine Druckeinheit für den Mehrfarbendruck übertragbar, wenn diese Druckeinheit einen Formzylinder als Tiefdruckform (direkter Tiefdruck) oder eine Auftragwalze als Tiefdruckform (indirekter Tiefdruck) aufweist. Die separate Einrichtung zur Erzeugung der Tiefdruckform ist somit auch an oder auf wenigstens einer Druckeinheit für den Mehrfarbendruck anordbar.

Beispielsweise ist oberhalb der Beschichtungseinheit auf dieser die separate Einrichtung zur Erzeugung der Tiefdruckform anordbar. Der separaten Einrichtung ist als Handhabesystem beispielsweise ein Industrieroboter benachbart zugeordnet, welcher die Auftragwalze oder den Formzylinder aus den Halterungen der Beschichtungseinheit entnimmt und der separaten Einrichtung zur Erzeugung der Tiefdruckform zuführt bzw. aus der separaten Einrichtung in die jeweilige Halterung zurückführt.
In einer weiteren Ausbildung ist der separaten Einrichtung zur Erzeugung der Tiefdruckform weiterhin ein Magazin als Walzen/Zylinder-Speicher zugeordnet. Das Handhabesystem entnimmt dabei die Auftragwalze oder den Formzylinder wiederum aus den Halterungen und führt die Auftragwalze oder den Formzylinder dem Magazin zu bzw. aus dem Magazin zur jeweiligen Halterung zurück. Die Erzeugung der Tiefdruckform auf der Auftragwalze oder dem Formzylinder ist dabei im Magazin durch die separate Einrichtung erzielbar.

Das Magazin ist in einfachster Form auch als Walzen/Zylinder-Halterung für die zeitweilige Aufbewahrung von Auftragwalze und/oder Formzylinder nutzbar. Darüberhinaus ist das Magazin auch für die Aufnahme mehrerer Auftragwalzen und/oder Formzylinder ausführbar. Die Belegung der Speicherplätze (für Walzen /Zylinder) im Magazin und/oder die Aktivierung des Handhabesystems sowie der separaten Einrichtung zur Erzeugung der Tiefdruckform ist bevorzugt von einem gekoppelten Leitstand aus steuerbar. Dabei stellt das Magazin auch eine Walzen/Zylinder-Ordnung her, wie sie an der separaten Einrichtung zur Erzeugung der Tiefdruckform sowie der Aufbewahrungsposition benötigt wird.
Handhabesystem, Magazin und separate Einrichtung sind nicht auf die Zuordnung zu einer Beschichtungseinheit beschränkt, vielmehr ist eine Anordnung dieser Baugruppen auch an oder auf, insbesondere oberhalb wenigstens einer Druckeinheit realisierbar.

Als Dosiersystem eignen sich mehrere Ausbildungen. So ist in einer ersten Ausbildung eine Dosierwalze der gerasterten Auftragwalze (als Zweiwalzenwerk) zugeordnet und in den derart gebildeten Walzenspalt wird die Beschichtungsflüssigkeit zugeführt. In einer zweiten Ausbildung ist der gerasterten Auftragwalze ein Kammerrakel zugeordnet, welches mit einem Kreislaufsystem für die Beschichtungsflüssigkeit gekoppelt ist. Schließlich ist in einer dritten Ausbildung zumindest eine Schöpfwalze der gerasterten Auftragwalze zugeordnet. Aus einem Vorratsbehälter wird die Beschichtungsflüssigkeit geschöpft und zum Walzenspalt gefördert.

Die gerasterte Auftragwalze selbst ist als eine Tiedruckrohform mit Vertiefungen (Näpfchen) und Stegen als Grundraster ausgebildet. Mit Bezug auf einen einfachgroßen Formzylinder der Beschichtungseinheit ist diese gerasterte Auftragwalze zumindest im gleichen Durchmesser oder größer ausgebildet. Vorzugsweise für partiell wiederkehrende Druckaufträge ist der Durchmesser der Auftragwalze einem geradzahligen Teil eines einfachgroßen Formzylinders entsprechend ausgebildet.
Der Formzylinder weist einen die Beschichtungsflüssigkeit aufnehmenden Überzug sowie bevorzugt einen Zylinderkanal auf. Im wesentlichen kongruent zum Zylinderkanal des Formzylinders weist die gerasterte Auftragwalze in einem Kreissegment des Teilumfangs eine eben gekrümmte Fläche im Walzenmantel auf, wobei dieser Teilumfang in zwei Ausbildungen ausführbar ist.

In erster Ausbildung ist der auf Höhe der Oberkante der Stege liegende Teilumfang eine glatte Fläche (ohne Grundraster) und in zweiter Ausbildung ist das bereits beschriebene Grundrasters vorgesehen, welches zur Erzielung einer ebenen Fläche mit einem Material vollständig gefüllt ist.

In einer Ausbildung ist der gerasterten Auftragwalze eine Antrageinrichtung zum Befüllen der Vertiefungen des Grundrasters mit einer verflüssigbaren Substanz, eine Abtrageinrichtung zum bildmäßigen (sujetbedingten) Entfernen der Substanz aus der Vertiefungen des Grundrasters und eine Regenerationseinrichtung zum Regenerieren der Tiefdruckform zurück auf das Grundraster (Tiefdruckrohform) zugeordnet. In dieser Ausbildung ist die Beschichtungseinheit für die Inline-Bebilderung sowie Inline-Beschichtung einsetzbar.

In einer weiteren Ausbildung ist die gerasterte Auftragwalze außerhalb der Beschichtungseinheit mittels o.g. Regenerationseinrichtung, Antrageinrichtung und Abtrageinrichtung entsprechend des Beschichtungssujets bebilderbar und anschließend in die Beschichtungseinheit, dem Formzylinder und Dosiersystem zugeordnet, einsetzbar.

Ein erster Vorteil der Erfindung ist darin begründet, daß das Wechseln der Druckformen auf dem Formzylinder bei der Inline-Bebilderung der gerasterten Auftragwalze und anschließender Inline-Beschichtung in der Beschichtungseinheit hinfällig ist. Damit lassen sich Rüstzeiten verkürzen und die Beschichtungseinheit ist universeller einsetzbar. Erfolgt die Bebilderung der gerasterten Auftragwalze außerhalb der Beschichtungseinheit ist insbesondere von Vorteil, daß die Tiefdruckform, ohne Stillstandszeiten der Druckmaschine, erzeugbar ist und anschließend lediglich ein Austausch bzw. Einsetzen der Auftragwalze in den Lagerstellen der Beschichtungseinheit erforderlich ist.

Weiterere Vorteile der Erfindung sind darin begründet, daß bei bildmäßiger Beschichtung die Beschichtungsflüssigkeit formatbezogen auf den Bedruckstoff auftragbar ist. Damit ist das Aufbauen von überschüssiger Beschichtungsflüssigkeit an Walzen oder Zylindern vermeidbar. Die gewünschte Bebilderung ist jederzeit regenerierbar. Falls doch die Beschichtungsflüssigkeit aufbaut, z.B. bei schnell aushärtenden Beschichtungsflüssigkeiten, ist diese automatisch entfembar. Ein mögliches Aushärten der Beschichtungsflüssigkeit auf der gerasterten Auftragwalze ist somit durch Freilegen des Grundrasters vermeidbar.
Durch die bildmäßige Beschichtung sind darüber hinaus innerhalb eines Druck-bzw. Beschichtungssujets unterschiedliche Glanzeffekte bzw. Glänzungsgrade erzielbar, z.B. indem partiell unterschiedliche Schichtdicken erzeugt werden. Weiterhin sind beispielsweise gleichmäßige, gestufte und/oder unterschiedliche Beschichtungsdicken sowie Teilbeschichtungen in Umfangs- als auch Querrichtung erzielbar.

Durch den Einsatz von Regenerationseinrichtung, Antrageinrichtung und Abtrageinrichtung sind die Vertiefungen der gerasterten Auftragwalze zumindest periodisch auf das Grundraster (Tiefdruckrohform) zurückführbar.

Die Beschichtungseinheit gestattet die Verarbeitung von unterschiedlichen Beschichtungsflüssigkeiten, wie beispielsweise Flexodruckfarbe, pigmenthaltiger Effektdruckfarbe und Dispersionslack, wobei insbesondere Beschichtungsflüssigkeiten auf wässriger Basis Anwendung finden.
Die Beschichtungseinheit ist im direkten oder indirekten Tiefdruck betreibbar. Die Druckeinheiten für den Mehrfarbendruck sind als Offsetdruckwerke und/oder direkte oder indirekte Tiefdruckwerke, vorzugweise Flexodruckwerke, ausgebildet.

Die Erfindung soll an einem Ausführungsbeispiel näher erläutert werden. Dabei zeigen schematisch :
- Fig. 1: eine Bogenrotationsdruckmaschine mit zwei Beschichtungseinheiten und unterschiedlichen Dosiersystemen
- Fig. 2: eine Bogenrotationsdruckmaschine mit zwei Beschichtungseinheiten und gleichen Dosiersystemen
- Fig. 3: eine Beschichtungseinheit mit dem Dosiersystem Kammerrakel/gerasterte Auftragwalze
- Fig. 4: eine Beschichtungseinheit mit dem Dosiersystem Dosierwalze/gerasterte Auftragwalze
- Fig. 5: eine Beschichtungseinheit mit dem Dosiersystem Schöpfwalze/gerasterte Auftragwalze
- Fig. 6: die Erzeugung einer Tiefdruckform auf einer gerasterten Auftragwalze mit den Schritten
a) Befüllen der Vertiefungen (Näpfchen)
b) Bildmäßiges Freilegen der Vertiefungen (Näpfchen)
c) Regenerieren der Vertiefungen (Näpfchen)

In den Fig. 1 und 2 sind Varianten von Bogenrotationsdruckmaschinen dargestellt. Eine Druckmaschine ist mit mehreren Druckeinheiten 1, vorzugsweise Offsetdruckwerken, in Reihenbauweise ausgebildet, wobei in Förderrichtung der bogenförmigen Bedruckstoffe eine erste Beschichtungseinheit 2 und eine zweite Beschichtungseinheit 3 den Druckeinheiten 1 nachgeordnet sind. Zwischen den Beschichtungseinheiten 2,3 ist zum Trocknen der zu verarbeitenden Bedruckstoffe eine Trocknereinheit 4 angeordnet. Der zweiten Beschichtungseinheit 3 ist ein Ausleger 5 nachgeordnet, der unter anderem durch umlaufende Fördersysteme 7 gebildet ist, die die Bogen auf einen Auslegerstapel 6 ablegen.

Eine Druckeinheit 1 als Offseteinheit besteht im wesentlichen aus einem Plattenzylinder 8, einem Gummituchzyliner 9 sowie einem bogenführenden Druckzylinder 10. Dem Plattenzylinder 8 ist ein Farbwerk zugeordnet, ggf. ist weiterhin ein Feuchtwerk dem Plattenzylinder 8 benachbart, auf das hier nicht näher eingegangen werden soll. Zwischen den Druckeinheiten 1 und den Beschichtungseinheiten 2,3 sowie der Trocknereinheit 4 sind jeweils ein bogenführender Transferzylinder 11 für den Transport der Bedruckstoffe angeordnet.

Die erste Beschichtungseinheit 2 ist als Lackwerk, z.B. zur Verarbeitung von Dispersionslack mit Pigmenten auf wässriger Basis, ausgebildet und besteht aus dem Druckzylinder 10, einem mit dem Druckzylinder 10 in Kontakt bringbaren, einen Überzug 21 tragenden Formzylinder 12 mit Zylinderkanal 22 und einem ersten Dosiersystem 14. Das Dosiersystem 14 ist durch eine mit dem Formzylinder 12 in Kontakt bringbare gerasterte Auftragwalze 13 sowie ein mit dieser Auftragwalze 13 in Funktionsverbindung stehendes Kammerrakel 15 gebildet.

Die zweite Beschichtungseinheit 3 ist ebenfalls als Lackwerk, z.B. zum Verarbeiten von Dispersionslack auf wässriger Basis, ausgebildet und besteht wiederum aus dem Druckzylinder 10, dem mit dem Druckzylinder 10 in Kontakt bringbaren, den Überzug 21 tragenden Formzylinder 12 mit Zylinderkanal 22 und einem zweiten Dosiersystem 14. Dieses Dosiersystem 14 ist durch eine mit dem Formzylinder 12 in Kontakt bringbare gerasterte Auftragwalze 13 sowie eine Dosierwalze 16 als Zweiwalzenwerk gebildet. Die Dosiersysteme 14 sind mit je einem separat steuerbaren Kreislaufsystem für den Umlauf von Beschichtungsflüssigkeiten koppelbar.

Die gerasterte Auftragwalze 13 ist eine Tiefdruckrohform mit einem Vertiefungen (Näpfchen) und Stege aufweisenden Grundraster. Dabei ist die Auftragwalze 13 mit Bezug auf den Formzylinder 12 mit gleichgroßem Durchmesser ausgebildet. Der Umfang der Auftragwalze 13 weist weiterhin im wesentlichen kongruent zum Zylinderkanal 22 des Formzylinders 12 in einem Kreissegment 23 des Teilumfanges eine eben gekrümmte Fläche im Walzenmantel auf. Neben der kongruenten Ausbildung des Kreissegmentes 23 selbst erfolgt auch bei gleichen Geschwindigkeiten von Auftragwalze 13 und Formzylinder 12 die Abwicklung des Kreissegmentes 23 kongruent zum Zylinderkanal 22. Der Formzylinder 12 trägt einen kompressiblen Überzug 21, welcher vorzugsweise die zu verarbeitende Beschichtungsflüssigkeit annehmende Eigenschaften aufweist.

In erster Ausbildung sind innerhalb wenigstens einer Beschichtungseinheit 2,3 der Auftragwalze 13:
- eine Antrageinrichtung 19 zum Befüllen der Vertiefungen der Tiefdruckrohform (Grundraster) der Auftragwalze 13 mit einer verflüssigbaren Substanz 25,
- eine Abtrageinrichtung 20, z.B. ein Laser 27 , zum bildmäßigen Entfernen dieser Substanz 25 aus den Vertiefungen und somit Schaffung der Tiefdruckform, sowie
- eine Regenerationseinrichtung 18 zum Regenerieren (Löschen der verbliebenen Substanz 25) der Auftragwalze 13 auf die Tiefdruckrohform (Grundraster) mittels Reinigungsfluid 29,
   umfangsseitig zugeordnet.

In zweiter Ausbildung sind außerhalb der Beschichtungseinheit 2 und/oder 3 die Antrageinrichtung 19, die Abtrageinrichtung 20 sowie die Regenerationseinrichtung 18 angeordnet. Die gerasterte Auftragwalze 13 ist dabei außerhalb der jeweiligen Beschichtungseinheit 2,3 bebilderbar und ist anschließend als Tiefdruckform in die Halterungen (Walzenlagerungen) der entsprechenden Beschichtungseinheit 2, 3 einsetzbar.
Alternativ ist die außerhalb bebilderte Tiefdruckform der gerasterten Auftragwalze 13 als Hülse ausgebildet und ist in Sleeve-Technik auf einen Walzengrundkörper axial aufziehbar bzw. abziehbar. Hierbei ist die Auftragwalze 13 mit Tiefdruckform als Hülse wiederum in die Walzenlagerungen der jeweiligen Beschichtungseinheit 2, 3 einsetzbar oder die Tiefdruckform als Hülse ist innerhalb der Beschichtungseinheit 2,3 auf einen fixierten Walzengrundkörper auf- bzw. abziehbar.

Alternativ ist auf der Auftragwalze 13 eine bereits bebilderte oder noch zu bebildernde Tiefdruckform als Platte aufspannbar. Dabei ist ein Spannkanal kongruent zum Zylinderkanal 22 des Formzylinders 12 angeordnet und ist abdeckbar, derart, daß die Abdeckung analog zum Kreissegment 23 eine eben gekrümmte Fläche im Walzenmantel ist. In einer Weiterbildung ist der Spannkanal mit der verflüssigbaren Substanz 25 befüllbar. Mittels Regenerationseinrichtung 18 ist die Substanz 25 wieder entfernbar.
Die Fig. 3 bis 5 zeigen verschiedene Ausführungen der Dosiersysteme 14, die einzeln den Beschichtungseinheiten 2 und/oder 3 wahlweise zuzuordnen sind. Darüberhinaus eignen sich diese Dosiersysteme 14 auch für den Einsatz in Druckwerken 1 für den Mehrfarbendruck, welche als Flexodruckwerke ausgebildet sind.

Gemäß Fig. 3 ist das Kammerrakel 15 in Kontakt mit der gerasterten Auftragwalze 13 dargestellt. In das Gehäuseinnere des Kammerrakels 15 wird die Beschichtungsflüssigkeit in einem Kreislaufsystem mit geringfügigem Überdruck zu- bzw. abgeführt. Der Formzylinder 12 trägt als kompressiblen Überzug 21 eine elastische vollflächige, vorzugsweise flexible Hochdruckform (ohne Relief). In Drehrichtung 24 der Auftragwalze 13 sind nach der Kontaktstelle mit dem Formzylinder 12 die Regenerationseinrichtung 18, die Antrageinrichtung 19 und die Abtrageinrichtung 20 der Auftragwalze 13 zugeordnet.

Gemäß Fig.4 ist das Dosiersystem 14 mit der gerasterten Auftragwalze 13 und einer nach dem Quetschwalzenprinzip arbeitenden Dosierwalze 16 gebildet. Das so gebildete Zweiwalzenwerk erhält von oben in den Walzenspalt (Auftragwalze 13 / Dosierwalze 16) die Beschichtungsflüssigkeit zugeführt, wobei stirnseitig überschüssige Beschichtungsflüssigkeit abführbar ist. Der Formzylinder 12 trägt dabei als kompressiblen Überzug 21 eine Flachdruckform, z.B. ein Gummituch, mit noch näher beschriebenen Eigenschaften. Die Anordnung der Regenerationseinrichtung 18, der Antrageinrichtung 19 und der Abtrageinrichtung 20 ist analog zu Fig. 3. Alternativ ist der Dosierwalze 16 auch ein Behälter 31 zuordbar, so daß die Dosierwalze 16 die Funktion einer Schöpfwalze übernimmt. Die Zuführung von Beschichtungsflüssigkeit von oben in den Walzenspalt ist somit hinfällig.

Schließlich ist gemäß Fig. 5 ein Dosiersystem 14 dargestellt, welches eine in einen Behälter 31 mit Beschichtungsflüssigkeit eintauchende Schöpfwalze 17 in Kontakt mit der gerasterten Auftragwalze 13 zeigt. Der Formzylinder 12 trägt als Überzug 21 eine Druckfolie.

Die verwendeten Überzüge 21 sind nicht auf das entsprechende Dosiersystem 14 beschränkt.

Um eine mögliche Rückspaltung von Druckfarbe aus vorgeordneten Druckeinheiten 1 auf den Überzug 21 zu vermeiden bzw. zu reduzieren weist der Überzug 21 die o.g. Druckfarbe abstoßende, jedoch die Beschichtungsflüssigkeit annehmende Eigenschaften auf. Alternativ ist dem Formzylinder 12 mit seinem Überzug 21 eine Waschvorrichtung zum Reinigen des Überzuges 21 zugeordnet. Bevorzugt ist diese Waschvorrichtung eine traversierende Sprühwaschvorrichtung mit Absaugung, die vorzugsweise während des Beschichtungsprozesses den Überzug 21 von rückgespalteter Druckfarbe freihält oder reinigt oder zumindest benetzt.

Innerhalb der Bogenrotationsdruckmaschine ist wenigstens eine Beschichtungseinheit 2 oder 3 mit den Druckeinheiten 1 für den Mehrfarbendruck in Funktionsverbindung. Diese Druckeinheiten 1 sind dabei als Offsetdruckwerke und/oder Flexodruckwerke ausgebildet.
Daraus ergeben sich folgende Anordnungen:
- wenigstens eine Beschichtungseinheit 2,3 ist zwischen den Druckeinheiten 1 für den Mehrfarbendruck (Offsetdruckwerke und/oder Flexodruckwerke) anordbar,
- wenigstens eine Beschichtungseinheit 2,3 ist vor den Druckeinheiten 1 für den Mehrfarbendruck (Offsetdruckwerke und/oder Flexodruckwerke) anordbar, und
- wenigstens eine Beschichtungseinheit 2,3 ist nach den Druckeinheiten 1 für den Mehrfarbendruck (Offsetdruckwerke und/oder Flexodruckwerke) anordbar.

In einer nicht gezeigten weiteren Ausbildung ist in das Dosiersystem 14 der Formzylinder 12 als Tiefdruckrohform mit einem Vertiefungen aufweisenden Grundraster integriert. Das Dosiersystem 14 benötigt hierbei keine Auftragwalze 13, sondern ist wahlweise als Kammerrakel 15, Dosierwalze 16 oder Schöpfwalze 17 anstellbar an den Formzylinder 12 ausgebildet. Der Formzylinder 12 weist zumindest einen einfachgroßen Durchmesser in Bezug auf den benachbarten Druckzylinder 10 auf. Diesem Formzylinder 12 ist eine Antrageinrichtung 19 zum Befüllen der Vertiefungen des Grundrasters mit einer verflüssigbaren Substanz 25, einer Abtrageinrichtung 20 zum bildmäßigen Entfernen dieser Substanz 25 aus den Vertiefungen zwecks Bebilderung und eine Regenerationseinrichtung 18 zum regenerieren der Vertiefungen des Formzylinders 12 auf die Tiefdruckrohform zurück benachbart angeordnet.
Der Formzylinder 12 zeigt dabei eine in den Zylinderkanal 22 bewegbare Abdekkung auf und der Druckzylinder 10 trägt umfangsseitig aus dem Hüllkreis hervortretende Bogenfördermittel.

Die gerasterte Auftragwalze 13 als Tiefdruckrohform oder der Formzylinder 12 als Tiefdruckrohform sind in einer Ausführung aus der Beschichtungseinheit 2,3 entnehmbar oder erneut einsetzbar. Dabei sind außerhalb der Beschichtungseinheit 2,3 und/oder einer Druckeinheit 1 für den Mehrfarbendruck, welche als Flexodruckwerk ausgebildet ist die Antrageinrichtung 19, die Abtrageinrichtung 20 und die Regenerationseinheit 18 als eine Einrichtung 18,19,20 angeordnet. In dieser Einrichtung 18,19,20 ist durch Zuordnung der entnommenen Auftragwalze 13 oder des Formzylinders 12 eine bildmäßig gerasterte Tiefdruckform auf der Auftragwalze 13 oder dem Formzylinder 12 erzeugbar.

In einer weiten Ausbildung ist wenigstens eine Druckeinheit 1 für den ehrfarbendruck innerhalb der Bogenrotationsdruckmaschine mit wenigstens einer Beschichtungseinheit 2,3 sowie einem Dosiersystem 14 als Flexodruckwerk ausgebildet, derart, daß diese Druckeinheit 1 als Flexodruckwerk eine gerasterte Auftragwalze 13 als Tiefdruckrohform mit einem Vertiefungen aufweisenden Grundraster besitzt. Diese Auftragwalze 13 ist im wesentlichen kongruent zu dem Zylinderkanal 22 des Formzylinders 12 in einem Kreissegment 23 des Teilumfanges mit einer eben gekrümmten Fläche im Walzenmantel ausgebildet. Der Formzylinder 12 trägt einen Überzug 21 zur Annahme einer Flexodruckfarbe. Dieser Auftragwalze 13 ist eine Antrageinrichtung 19 zum Befüllen der Vertiefungen des Grundrasters mit einer verflüssigbaren Substanz 25, eine Abtrageinrichtung 20 zum bildmäßigen Entfernen dieser Substanz 25 aus den Vertiefungen zwecks Bebilderung und eine Regenerationseinrichtung 18 zum Regenerieren der Vertiefungen der Auftragwalze 13 auf die Tiefdruckrohform zurück zugeordnet.

Alternativ ist wenigstens eine Druckeinheit 1 für den Mehrfarbendruck innerhalb der Bogenrotationsdruckmaschine mit wenigstens einer Beschichtungseinheit 2, 3 sowie einem Dosiersystem 14 als Tiefdruckwerk ausgebildet, derart, dass diese Druckeinheit 1 als Tiefdruckwerk einen Formzylinder 12 als Tiefdruckrohform mit einem Vertiefungen aufzeigenden Grundraster aufweist. Dieser Formzylinder 12 zeigt zumindest einen einfachgroßen Durchmesser in Bezug auf den bogenführenden Druckzylinder 10 auf. Diesem Formzylinder 12 ist eine Antrageinrichtung 19 zum Befüllen der Vertiefungen des Grundrasters mit einer verflüssigbaren Substanz 25, eine Abtrageinrichtung 20 zum bildmäßigen Entfernen dieser Substanz 25 aus den Vertiefungen zwecks Bebilderung und eine Regnerationseinrichtung 18 zum Regenerieren der Vertiefungen des Formzylinder 12 auf die Tiefdruckrohform zurück zugeordnet ist.

Die Wirkungsweise ist im wesentlichen wie folgt: Nach den, vor den oder auch zwischen den Druckeinheiten 1 für den Mehrfarbendruck sind die Beschichtungseinheiten 2,3 einzeln oder mehrfach anordbar. Dies schließt auch Druckeinheiten 1 als Widerdruckwerke und/oder Druckeinheiten 1 mit in Bogenförderrichtung vorgeordneten Wendeeinrichtungen ein. So ist beispielsweise in einer in Bogenförderrichtung dem ersten Druckwerk 1 vorgeordneten Beschichtungseinheit 2 (oder 3) eine vollflächige oder partielle Deckbeschichtung des Bedruckstoffes erzielbar. Bei einer zwischen den Druckwerken 1 angeordneten Beschichtungseinrichtung 2 (oder 3) ist beispielsweise eine vollflächige Deckbeschichtung einer Bedruckstoffseite realisierbar und anschließend ist eine Wendung des Bogens mit anschließender Zuführung in weitere Druckwerke 1 durchführbar. Bei den Druckwerken 1 nachgeordneten Beschichtungseinheiten 2,3 ist beispielsweise in der ersten Beschichtungseinheit 2 eine vollflächige oder partielle Lackierung (mit Dispersionslack auf wäßriger Basis) auf den Bedruckstoff aufbringbar und anschließend ist in der zweiten Beschichtungseinheit 3 eine partielle - in den Dispersionslack schwimmend eingelagerte - weitere Lackierung, z.B. mittels Goldlack, aufbringbar.

Zum Beschichten des Bedruckstoffes erhält das jeweils eingesetzte Dosiersystem 14 die Beschichtungsflüssigkeit zugeführt. Die in der jeweiligen Beschichtungseinheit 2, 3 einzusetzende, gerasterte Auftragwalze 13 wird innerhalb oder außerhalb bebildert. Dabei stellt die - vorzugsweise als Keramikwalze - gerasterte Auftragswalze 13 die Tiefdruckrohform als Grundraster dar.
Die Bebilderung erfolgt in Drehrichtung 24 der Auftragwalze 13 gem. Fig. 6 in nachstehenden Schritten. An der Antrageinrichtung 19 werden die Vertiefungen der Tiefdruckrohform mit der verflüssigbaren Substanz 25 befüllt. In Drehrichtung 24 weist die Antrageinrichtung 19 Abstreifelemente 26 auf, die die überschüssige Substanz 25 an der Oberfläche der Stege abrakeln. Die Substanz 25 härtet aus. Die Abtrageinrichtung 20 beinhaltet u.a. den Laser 27, der - abhängig vom Beschichtungssujet - aus der Substanz 25 bildmäßig einen Abtrag 30 freilegt, so daß nun die eigentliche Tiefdruckform vorliegt. Diese Tiefdruckform auf der gerasterten Auftragwalze 13 wird anschließend vom Dosiersystem 14 mit Beschichtungsflüssigkeit befüllt, die Beschichtungsflüssigkeit wird mengenmäßig und dem Sujet entsprechend auf den Überzug 21 des Formzylinders 12 übertragen und im Druckspalt auf den auf dem Druckzylinder 10 geführten Bedruckstoff übergeben. Wird die Tiefdruckform nicht mehr benötigt oder ist eine Regenerierung dieser erforderlich, so wird durch die Regenerationseinrichtung 18 ein Reinigungsfluid 29 auf die Substanz 25 aufgebracht, welches die Substanz 25 aus den Vertiefungen durch Absaugen (einschließlich des Reinigungsfluides 29) innerhalb eines Gehäuses 28 entfernt. Die gerasterte Auftragwalze 13 liegt wieder als Tiefdruckrohform vor und kann erneut bebildert werden.

### Bezugszeichenaufstellung

- 1: Druckeinheit
- 2: Beschichtungseinheit
- 3: Beschichtungseinheit
- 4: Trocknereinheit
- 5: Ausleger
- 6: Auslegerstapel
- 7: Fördersystem
- 8: Plattenzylinder
- 9: Gummituchzylinder
- 10: Druckzylinder
- 11: Transferzylinder
- 12: Formzylinder
- 13: gerasterte Auftragwalze
- 14: Dosiersystem
- 15: Kammerrakel
- 16: Dosierwalze
- 17: Schöpfwalze
- 18: Regenerationseinrichtung
- 19: Antrageinrichtung
- 20: Abtrageinrichtung
- 21: Überzug
- 22: Zylinderkanal
- 23: Kreissegment
- 24: Drehrichtung
- 25: verflüssigbare Substanz
- 26: Abstreifelement
- 27: Laser
- 28: Gehäuse
- 29: Reinigungsfluid
- 30: Abtrag
- 31: Behälter

## Patentansprüche

1. Bogenrotationsdruckmaschine mit Druckeinheiten für den Mehrfarbendruck und wenigstens einer Beschichtungseinheit, wobei die Beschichtungseinheit zumindest aus einem Bogenführungszylinder, einem Formzylinder sowie einem Dosiersystem gebildet ist,
**dadurch gekennzeichnet,**
**daß** das Dosiersystem (14) eine gerasterte Auftragwalze (13) als Tiefdruckrohform mit einem Vertiefungen aufzeigenden Grundraster aufweist, daß der Auftragwalze (13) umfangsseitig eine Regenerationseinrichtung (18), eine Antrageinrichtung (19) und eine Abtrageinrichtung (20) zugeordnet sind, diese Auftragwalze (13) im wesentlichen kongruent zu einem Zylinderkanal (22) des Formzylinders (12) in einem Kreissegment (23) des Teilumfangs eine eben gekrümmte Fläche im Walzenmantel aufweist, daß der Formzylinder (12) einen Überzug (21) zur Annahme eines Beschichtungsfluids trägt, und daß diese Auftragwalze (13) mittels der Antrageinrichtung (19) zum Befüllen der Vertiefungen des Grundrasters mit einer verflüssigbaren Substanz (25), der Abtrageinrichtung (20) zum bildmäßigen Entfernen dieser Substanz (25) aus den Vertiefungen zum Erstellen der Tiefdruckform bebilderbar ist und mittels der Regenerationseinrichtung (18) zum Regenerieren der Vertiefungen der Auftragwalze (13) auf die Tiefdruckrohform zurückführbar ist.

2. Bogenrotationsdruckmaschine nach Anspruch 1,
**dadurch gekennzeichnet,**
**daß** bezogen auf einen einfachgroßen Formzylinder (12) die Auftragwalze (13) zumindest den gleichen Durchmesser aufweist.

3. Bogenrotationsdruckmaschine nach Anspruch 1,
**dadurch gekennzeichnet,**
**daß** der Durchmesser der Auftragwalze (13) einem geradzahligen Teil eines einfachgroßen Formzylinders (12) entspricht.

4. Bogenrotationsdruckmaschine nach Anspruch 1,
**dadurch gekennzeichnet,**
**daß** der Überzug (21) des Formzylinders (12) eine kompressible Flachdruckform ist.

5. Bogenrotationsdruckmaschine nach Anspruch 1,
**dadurch gekennzeichnet,**
**daß** der Überzug (21) des Formzylinders (12) eine elastische, vollflächige Hochdruckform ist.

6. Bogenrotationsdruckmaschine nach Anspruch 1,
**dadurch gekennzeichnet,**
**daß** der Überzug (21) eine Druckfarbe abstoßende und Beschichtungsflüssigkeit annehmende Oberfläche aufweist.

7. Bogenrotationsdruckmaschine nach Anspruch 1,
**dadurch gekennzeichnet,**
**daß** die Antrageinrichtung (19), die Abtrageinrichtung (20) und die Regenerationseinrichtung (18) innerhalb der Beschichtungseinheit (2,3) der gerasterten Auftragwalze (13) zugeordnet sind.

8. Bogenrotationsdruckmaschine nach Anspruch 1
**dadurch gekennzeichnet,**
**daß** die Auftragwalze (13) aus einem Walzengrundkörper und einer die Tiefdruckrohform tragenden, auf den Walzengrundkörper axial aufschiebbaren, Hülse gebildet ist.

9. Bogenrotationsdruckmaschine mit Druckeinheiten für den Mehrfarbendruck und wenigstens einer Beschichtungseinheit, wobei die Beschichtungseinheit zumindest aus einem Bogenführungszylinder, einem Formzylinder und einem Dosiersystem gebildet ist,
**dadurch gekennzeichnet,**
**daß** in das Dosiersystem (14) der Formzylinder (12) als Tiefdruckrohform mit einem Vertiefungen aufzeigenden Grundraster integriert ist, daß dem Formzylinder (12) umfangsseitig eine Regenerationseinrichtung (18), eine Antrageinrichtung (19) und eine Abtrageinrichtung (20) zugeordnet sind, dieser Formzylinder (12) zumindest einen einfachgroßen Durchmesser in Bezug auf den benachbarten Druckzylinder (10) aufweist und das dieser Formzylinder (12) mittels der Antrageinrichtung (19) zum Befüllen der Vertiefungen des Grundrasters mit einer verflüssigbaren Substanz (25), der Abtrageinrichtung (20) zum bildmäßigen Entfernen dieser Substanz (25) aus den Vertiefungen zum Erstellen der Tiefdruckform bebilderbar ist und mittels der Regenerationseinrichtung (18) zum Regenerieren der Vertiefungen des Formzylinders (12) auf die Tiefdruckrohform zurückführbar ist.

10. Bogenrotationsdruckmaschine nach Anspruch 1 oder 9,
**dadurch gekennzeichnet,**
**daß** das Dosiersystem (14) ein Kammerrakel (15) enthält.

11. Bogenrotationsdruckmaschine nach Anspruch 1 oder 9,
**dadurch gekennzeichnet,**
**daß** das Dosiersystem (14) eine Dosierwalze (16) enthält.

12. Bogenrotationsdruckmaschine nach Anspruch 1 oder 9,
**dadurch gekennzeichnet,**
**daß** das Dosiersystem (14) eine Schöpfwalze (17) enthält.

13. Bogenrotationsdruckmaschine nach Anspruch 9,
**dadurch gekennzeichnet,**
**daß** der Formzylinder (12) eine bewegbare Abdeckung für einen Zylinderkanal (22) aufweist und der Druckzylinder (10) aus dem Hüllkreis herausragende Bogenfördermittel trägt.

14. Bogenrotationsdruckmaschine nach Anspruch 9,
**dadurch gekennzeichnet,**
**daß** der Bogenführungszylinder (10) einen kompressiblen Überzug (21) trägt.

15. Bogenrotationsdruckmaschine nach Anspruch 1 und/oder 9,
**dadurch gekennzeichnet,**
**daß** die Druckeinheiten (1) für den Mehrfarbendruck Flexodruckwerke sind.

16. Bogenrotationsdruckmaschine nach Anspruch 1 und/oder 9,
**dadurch gekennzeichnet,**
**daß** die Druckeinheiten (1) für den Mehrfarbendruck Offsetdruckwerke und Flexodruckwerke sind.

17. Bogenrotationsdruckmaschine nach Anspruch 1 und/oder 9, 15 oder 16,
**dadurch gekennzeichnet,**
**daß** eine als Flexodruckwerk ausgebildeten Druckeinheit (1) für den Mehrfarbendruck eine gerasterte Auftragwalze (13) als Tiefdruckrohform mit einem Vertiefungen aufweisenden Grundraster aufweist, diese Auftragwalze (13) im wesentlichen kongruent zu dem Zylinderkanal (22) des Formzylinders (12) in einem Kreissegment (23) des Teilumfanges eine eben gekrümmte Fläche im Walzenmantel aufweist und daß der Formzylinder (12) einen Überzug (21) zur Aufnahme einer Flexodruckfarbe trägt und daß diese Auftragwalze (13) mittels einer Antrageinrichtung (19) zum Befüllen der Vertiefungen des Grundrasters mit einer verflüssigbaren Substanz (25), einer Abtrageinrichtung (20) zum bildmäßigen Entfernen dieser Substanz (25) aus den Vertiefungen bebilderbar ist und mittels einer Regenerationseinrichtung (18) zum Regenerieren der Vertiefungen der Auftragwalze (13) auf die Tiefdruckrohform zurückführbar ist.

18. Bogenrotationsdruckmaschine nach Anspruch 1 und/oder 9,
**dadurch gekennzeichnet,**
**daß** eine als Tiefdruckwerk ausgebildete Druckeinheit (1) für den Mehrfarbendruck einen Formzylinder (12) als Tiefdruckrohform mit einem Vertiefungen aufzeigenden Grundraster aufweist, dieser Formzylinder (12) zumindest einen einfachgroßen Durchmesser in Bezug auf den bogenführenden Druckzylinder (10) aufweist, und daß dieser Formzylinder (12) mittels einer Antrageinrichtung (19) zum Befüllen der Vertiefungen des Grundrasters mit einer verflüssigbaren Substanz (25), einer Abtrageinrichtung (20) zum bildmäßigen Entfernen dieser Substanz (25) aus den Vertiefungen bebilderbar ist und mittels einer Regenerationseinrichtung (18) zum Regenerieren der Vertiefungen des Formzylinders (12) auf die Tiefdruckrohform zurückführbar ist.

## Claims

1. Rotary sheet printing press with printing units for multi-colour printing and at least one coating unit, wherein the coating unit is formed at least of a sheet guiding cylinder, a forme cylinder as well as a metering system, **characterised in that** the metering system (14) has a rastered applicator roller (13) as a basic intaglio printing forme with a base raster having depressions, that the applicator roller (13) is fitted on its peripheral side with a regeneration unit (18), an application unit (19) and a removal unit (20), this applicator roller (13) has essentially congruently to a cylinder channel (22) of the forme cylinder (12) in a circular segment (23) of the partial periphery a plain curved surface in the roller cover, that the forme cylinder (12) carries a cover (21) for receiving a coating liquid, and that this applicator roller (13) by means of the applicator unit (19) for filling the depressions of the basic raster with a liquefiable substance (25) can be imaged by the removal device (20) for imagewise removal of this substance (25) from the depressions to make the intaglio printing forme and can be returned to the basic intaglio printing forme by means of the regeneration device (18) to regenerate the depressions of the applicator roller (13).

2. Rotary sheet printing press according to Claim 1, **characterised in that** taken with respect to a single size forme cylinder (12), the applicator roller (13) has at least the same diameter.

3. Rotary sheet printing press according to Claim 1, **characterised in that** the diameter of the applicator roller (13) corresponds to a whole number multiple of a single size forme cylinder (12).

4. Rotary sheet printing press according to Claim 1, **characterised in that** the cover (21) of the forme cylinder (12) is a compressible planographic printing forme.

5. Rotary sheet printing press according to Claim 1, **characterised in that** the cover (21) of the forme cylinder (12) is an elastic full surface letterpress printing form.

6. Rotary sheet printing press according to Claim 1, **characterised in that** the cover (21) has an ink-repelling and coating liquid-accepting surface.

7. Rotary sheet printing press according to Claim 1, **characterised in that** the application device (19), the removal device (20) and the regeneration device (18) are fitted to the rastered applicator roller (13) within the coating unit (2, 3).

8. Rotary sheet printing press according to Claim 1, **characterised in that** the applicator roller (13) is formed of a roller base body and a shell which carries the crude intaglio printing forme which can be slid axially on to the roller base body.

9. Rotary sheet printing press with printing units for multi-colour printing and at least one coating unit, wherein the coating unit is formed at least of a sheet guiding cylinder, a forme cylinder and a metering system, **characterised in that** in the metering system (14), the forme cylinder (12) is integrated as a crude intaglio printing forme with a base raster having depressions, that the forme cylinder (12) is fitted on its peripheral sides with a regeneration unit (18), an application unit (19) and a removal unit (20), this forme cylinder (12) has at least a single size diameter with respect to the neighbouring impression cylinder (10) and that this forme cylinder (12) is imageable by means of the applicator unit (19) for filling the depressions of the base raster with a liquefiable material (25), the removal device (20) for imagewise removal of this substance (25) from the depressions to make the intaglio printing forme and can be brought back to the crude intaglio printing forme by means of the regeneration unit (18) for regenerating the depressions of the forme cylinder (12).

10. Rotary sheet printing press according to Claim 1 or 9, **characterised in that** the metering system (14) contains a chamber doctor (15).

11. Rotary sheet printing press according to Claim 1 or 9, **characterised in that** the metering system (14) contains a metering roller (16).

12. Rotary sheet printing press according to Claim 1 or 9, **characterised in that** the metering system (14) contains a scoop roller (17).

13. Rotary sheet printing press according to Claim 9, **characterised in that** the forme cylinder (12) has a movable cover for a cylinder channel (22) and the impression cylinder (10) carries sheet feeding means projecting out of the pitch circle.

14. Rotary sheet printing press according to Claim 9, **characterised in that** the sheet guiding cylinder (10) carries a compressible cover (21).

15. Rotary sheet printing press according to Claim 1 and/or 9, **characterised in that** the printing units (1) for multi-colour printing are flexo printing units.

16. Rotary sheet printing press according to Claim 1 and/or 9, **characterised in that** the printing units (1) for the multi-colour printing are offset printing units and flexo printing units.

17. Rotary sheet printing press according to Claim 1 and/or 9, 15 or 16, **characterised in that** a printing unit (1) constructed as a flexo printing unit has for the multi-colour printing a rastered applicator roller (13) as crude intaglio printing forme with a base raster having depressions, this applicator roller (13) has essentially congruently to the cylinder channel (22) of the forme cylinder (12) in a circular segment (23) of the partial periphery a plain curved surface in the roller cover and that the forme cylinder (12) carries a cover (21) for receipt of a flexo printing ink and that this applicator roller (13) is imageable by means of an applicator device (19) for filling the depressions of the base raster with a liquefiable substance (25), a removal device (20) for imagewise removal of this substance (25) from the depressions and can be brought back to the crude intaglio printing forme by means of a regeneration unit (18) for regenerating the depressions of the applicator roller (13).

18. Rotary sheet printing press according to Claim 1 and/or 9, **characterised in that** a printing unit (1) constructed as an intaglio printing unit for multi-colour printing has a forme cylinder (12) as crude intaglio printing forme with a base raster having depressions, this forme cylinder (12) has at least a single size diameter with respect to the sheet guiding impression cylinder (10) and that this forme cylinder (12) is imageable by means of an applicator unit (19) for filling the depressions of the base raster with a liquefiable substance (25), a removal unit (20) for imagewise removal of this substance (25) from the depressions, and can be brought back to the crude intaglio printing forme by means of a regeneration unit (18) to regenerate the depressions of the forme cylinder (12).

## Revendications

1. Rotative à feuilles comportant des unités d'impression pour l'impression en polychromie et au moins une unité de couchage, ladite unité de couchage étant formée d'au moins un cylindre de guidage des feuilles, d'un cylindre porte-forme et d'un système de dosage,
**caractérisée en ce que** le système de dosage (14) présente un rouleau d'application tramé (13) sous la forme d'une forme d'impression hélio brute avec une trame présentant des creux, **en ce qu'**un dispositif de régénération (18), un dispositif d'application (19) et un dispositif d'enlèvement (20) sont associés périphériquement au rouleau d'application (13), **en ce que** ledit rouleau d'application (13) présente, de manière concordant sensiblement avec un canal de cylindre (22) du cylindre porte-forme (12), dans un segment de cercle (23) de la périphérie partielle, une surface courbe lisse dans son enveloppe, **en ce que** le cylindre porte-forme (12) porte un revêtement (21) destiné à recevoir un fluide de couchage et **en ce que** ledit rouleau d'application (13) peut recevoir l'image au moyen du dispositif d'application (19) servant à remplir les creux de la trame d'une substance fluidifiable (25), du dispositif d'enlèvement (20) permettant d'éliminer des creux cette substance (25) conformément à l'image pour réaliser la forme d'impression hélio et peut être ramené à la forme d'impression hélio brute au moyen du dispositif de régénération (18) permettant de régénérer les creux du rouleau d'application (13).

2. Rotative à feuilles selon la revendication 1,
**caractérisée en ce que**, par rapport à un cylindre porte-forme (12) de grandeur simple, le rouleau d'application (13) présente au moins le même diamètre.

3. Rotative à feuilles selon la revendication 1,
**caractérisée en ce que** le diamètre du rouleau d'application (13) correspond à une fraction paire d'un cylindre porte-forme de grandeur simple (12).

4. Rotative à feuilles selon la revendication 1,
**caractérisée en ce que** le revêtement (21) du cylindre porte-forme (12) est une forme d'impression plate compressible.

5. Rotative à feuilles selon la revendication 1,
**caractérisée en ce que** le revêtement (21) du cylindre porte-forme (12) est une forme d'impression en relief élastique, sur toute la surface.

6. Rotative à feuilles selon la revendication 1,
**caractérisée en ce que** le revêtement (21) présente une surface rejetant l'encre d'impression et acceptant le liquide de couchage.

7. Rotative à feuilles selon la revendication 1,
**caractérisée en ce que** le dispositif d'application (19), le dispositif d'enlèvement (20) et le dispositif de régénération (18) sont associés au rouleau d'application tramé à l'intérieur de l'unité de couchage (2, 3).

8. Rotative à feuilles selon la revendication 1,
**caractérisée en ce que** le rouleau d'application (13) est formé par un corps de base de rouleau et une douille portant la forme d'impression hélio, pouvant se déplacer de manière axiale sur le corps de base du rouleau.

9. Rotative à feuilles avec des unités d'impression pour l'impression en polychromie et au moins une unité de couchage, ladite unité de couchage étant formée au moins d'un cylindre de guidage des feuilles, d'un cylindre porte-forme et d'un système de dosage,
**caractérisée en ce que** le cylindre porte-forme (12) est intégré dans le système de dosage (14) en tant que forme d'impression hélio brute avec une trame présentant des creux, **en ce que** périphériquement, un dispositif de régénération (18), un dispositif d'application (19) et un dispositif d'enlèvement (20) sont associés au cylindre porte-forme (12), et **en ce que** ledit cylindre porte-forme (12) présente au moins un diamètre de grandeur simple par rapport au cylindre d'impression (10) voisin et peut recevoir l'image au moyen du dispositif d'application (19) servant à remplir les creux de la trame d'une substance fluidifiable (25), du dispositif d'enlèvement (20) destiné à éliminer cette substance (25) des creux conformément à l'image pour réaliser la forme d'impression hélio et il peut être ramené à la forme d'impression hélio brute au moyen du dispositif de régénération (18) permettant de régénérer les creux du cylindre porte-forme (12).

10. Rotative à feuilles selon la revendication 4 ou la revendication 8,
**caractérisée en ce que** le système de dosage (14) comprend une racle à chambre (15).

11. Rotative à feuilles selon la revendication 1 ou 9,
**caractérisée en ce que** le système de dosage (14) comprend un rouleau de dosage (16).

12. Rotative à feuilles, selon la revendication 1 ou la revendication 9,
**caractérisée en ce que** le système de dosage (14) comprend un rouleau barboteur (17).

13. Rotative à feuilles selon la revendication 9,
**caractérisée en ce que** le cylindre porte-forme (12) présente un couvercle mobile pour un canal de cylindre (22) et **en ce que** le cylindre d'impression (10) porte un moyen de transport des feuilles dépassant du cercle enveloppant.

14. Rotative à feuilles selon la revendication 9,
**caractérisée en ce que** le cylindre de guidage des feuilles (10) porte un revêtement (21) compressible.

15. Rotative à feuilles selon la revendication 1 et/ou 9,
**caractérisée en ce que** les unités d'impression (1) pour l'impression en polychromie sont des machines d'impression flexographique.

16. Rotative à feuilles selon la revendication 1 et/ou 9,
**caractérisée en ce que** les unités d'impression (1) pour l'impression en polychromie sont des machines d'impression offset et flexographique.

17. Rotative à feuilles selon la revendication 1 et/ou 9, 15 ou 16,
**caractérisée en ce qu'**une unité d'impression (1) conçue comme une machine flexographique pour l'impression en polychromie présente un rouleau d'application tramé (13) comme forme d'impression hélio brute avec une trame présentant des creux, ledit rouleau (13) présente, de manière essentiellement concordante avec le canal du cylindre (22) du cylindre porte-forme (12), dans un segment de cercle (23) de la périphérie partielle, une surface courbe lisse dans son enveloppe et le cylindre porte-forme (12) porte un revêtement (21) destiné à recevoir une encre flexographique et **en ce que** ledit rouleau d'application (13) peut recevoir une image au moyen d'un dispositif d'application (19) servant à remplir d'une substance (25) fluidifiable les creux de la trame, d'un dispositif d'enlèvement (20) pour éliminer cette substance (25) des creux conformément à l'image, et peut revenir à la forme d'impression hélio brute au moyen d'un dispositif de régénération (18) permettant de régénérer les creux dudit rouleau (13).

18. Rotative à feuilles selon la revendication 1 et/ou 9,
**caractérisée en ce qu'**une unité d'impression (1) pour l'impression en polychromie, conçue comme une machine d'impression en héliogravure, présente un cylindre porte-forme (12) comme forme d'impression hélio brute, avec une trame présentant des creux, ledit cylindre porte-forme (12) présente au moins un diamètre de grandeur simple par rapport au cylindre d'impression (10) guidant les feuilles et **en ce que** ledit cylindre (12) peut recevoir une image au moyen d'un dispositif d'application (19) servant à remplir d'une substance fluidifiable (25) les creux de la trame, d'un dispositif d'enlèvement (20) pour éliminer cette substance (25) des creux conformément à l'image, et peut être ramené à la forme d'impression hélio brute au moyen d'un dispositif de régénération (18) permettant de régénérer les creux du cylindre porte-forme (12).
